# EUROPÄISCHE PATENTSCHRIFT

(11) **EP 2 614 017 B1**
(45) Veröffentlichungstag und Bekanntmachung des Hinweises auf die Patenterteilung: **05.10.2016**
(21) Anmeldenummer: 11768120.5
(22) Anmeldetag: 31.08.2011
(51) Int. Cl.: B65F 3/02

(54) **HEBEVORRICHTUNG AUF EINEM LASTKRAFTFAHRZEUG**
LIFTING DEVICE ON A HEAVY GOODS VEHICLE
DISPOSITIF DE LEVAGE SUR UN CAMION

(30) Priorität: 07.09.2010 CH 14412010
(43) Veröffentlichungstag der Anmeldung: 17.07.2013
(73) Patentinhaber: Villiger Public-Systems GmbH, 5647 Oberrüti (CH)
(72) Erfinder: VILLIGER, Paul, CH-5647 Oberrüti (CH); HODEL, Jörg, CH-6022 Grosswangen (CH); HODEL, René, CH-6022 Grosswangen (CH)
(74) Vertreter: Spierenburg, Pieter
(86) Internationale Anmeldenummer: PCT/IB2011/053808
(87) Internationale Veröffentlichungsnummer: WO 2012/032438

(56) Entgegenhaltungen:
- EP-A1- 1 008 537
- EP-B1- 1 084 069
- US-A- 2 933 210

## Beschreibung

Die Erfindung betrifft eine Hebevorrichtung auf einem Lastkraftfahrzeug zum Anheben und Entleeren von Abfallsammelbehältern nach dem Oberbegriff des Patentanspruchs 1.

### STAND DER TECHNIK

Eine solche Hebevorrichtung zum Handhaben und Entleeren von Abfallsammelbehältern ist beispielsweise bekannt aus EP-B-1 084 069, welche zwei feststehende, steife C-Profile mit zwei an den Aussenseiten angeschweissten Halbrundplatten aufweist, um die C-Profile zu verstärken und abzudecken. Die C-Profile und die Halbrundplatten sind senkrecht auf einer Basis befestigt, die auf einer Schwenkplattform auf der Pritsche eines Lastkraftfahrzeugs montiert ist. Zwei I-Führungsschienen können vertikal auf an den C-Profilen befestigten Lagern gleiten, ähnlich wie das Hubgerüst eines Gabelstaplers. Um die I-Führungsschienen anzuheben sind ölhydraulische Zylinder vorgesehen. Ein ausfahrbarer Teleskoparm ist auf dem einen Ende mit einem Haken zum Koppeln mit einem Abfallsammelbehälter und auf dem anderen Ende mit einem Gegengewicht versehen. Dieser Arm gleitet vertikal in den I-Führungsschienen und wird von einem Zahnradkettenantrieb bewegt. Der Arm wird dabei auf Rollen in den I-Führungsschienen geführt. Der Arm wird gleichzeitig mit dem Ausfahren der I-Führungsschienen angehoben und erreicht die maximale Höhe, wenn die I-Führungsschienen vollständig angehoben sind. Andererseits wenn die I-Führungsschienen vollständig eingefahren sind, befindet sich der Arm im unteren Teil der C-Profile.

Um einen bestimmten Abfallsammelbehälter anzuheben, muss das Kraftfahrzeug ziemlich genau gegenüber diesem hingestellt werden, da der Arm zwischen der Kabine des Lastkraftfahrzeugs und dem Container nur sehr beschränkt horizontal geschwenkt werden kann. Somit muss der Fahrer für jeden Abfallsammelbehälter wieder anfahren und das Lastkraftfahrzeug neben dem weiteren Abfallsammelbehälter platzieren. Ausserdem ist die Ausladung des ausfahrbaren Arms aufgrund der Tragkraft und der Linienbelastung der Rollen eingeschränkt auf die Länge des Containers des Lastkraftfahrzeuges.

Mit der oben beschriebenen Hebevorrichtung können auch keine Unterflur-Abfallsammelbehälter angehoben werden, so dass deren Einsatz stark eingeschränkt ist.

### AUFGABE DER ERFINDUNG

Es ist nun Aufgabe der vorliegenden Erfindung, eine Hebevorrichtung der vorgenannten Art so zu verbessern, dass mehrere nebeneinander stehende Abfallsammelbehälter von einer einzigen vorbestimmten Position des Lastfahrzeugs angehoben werden können. Des Weiteren sollen mit der Hebevorrichtung auch Unterflur-Abfallsammelbehälter angehoben werden können.

### GEGENSTAND DER ERFINDUNG

Diese Aufgabe wird durch eine Hebevorrichtung auf einem Lastkraftfahrzeug mit den Merkmalen des Patentanspruchs 1 gelöst.

Die erfindungsgemässe Hebevorrichtung hat den grossen Vorteil, dass sie sehr stabil aufgebaut ist und einen grösseren Schwenkwinkel zwischen der Kabine und dem auf dem Lastkraftfahrzeug befindlichen Container ausführen kann. Dadurch können mehrere nebeneinander stehenden Abfallsammelbehälter von der etwa in der Mitte aufgestellten Hebevorrichtung angehoben und in den Container des Lastkraftfahrzeuges entleert werden, was ein enormer Zeitersparnis gegenüber den bisher bekannten Kränen bringt. Da die Stütze und der Ausleger unahbhängig von einander ausfahrbar sind, kann die Hebevorrichtung auch sehr schnell in die Transportposition gebracht werden, was eine weiter Zeitersparnis mit sich bringt.

### BESCHREIBUNG EINES AUSFÜHRUNGSBEISPIELES DER ERFINDUNG

Weitere Vorteile der Erfindung ergeben sich aus den abhängigen Patentansprüchen und aus der nachfolgenden Beschreibung, in welcher die Erfindung anhand eines in den schematischen Zeichnungen dargestellten Ausführungsbeispieles näher erläutert wird. Es zeigt:
- Fig. 1: einen Kran mit einem Ausleger in Draufsicht,
- Fig. 2: denselben Kran in Richtung A gemäss Figur 1,
- Fig. 3: denselben Kran in Richtung B gemäss Figur 1,
- Fig. 4: denselben Kran wie in Figur 1 in Ruheposition,
- Fig. 5: denselben Kran in Richtung C gemäss Figur 4,
- Fig. 6: eine Stütze mit zwei C-Profile in Explosionsdarstellung;
- Fig. 7: den Aufbau des untersten C-Profils in Explosionsdarstellung;
- Fig. 8: denselben Kran montiert auf einem Lastkraftfahrzeug in seitlicher Ansicht, und
- Fig. 9: eine Ansicht von vorne auf den gemäss Fig. 8 montierten Kran.

In den Figuren sind dieselben Elemente mit denselben Bezugszeichen versehen, wenn nicht anders erwähnt ist.

Figur 1 zeigt eine Hebevorrichtung oder einen Kran 1 aus Stahl mit einem teleskopisch ausfahrbaren Ausleger 2 und einem an seinem freien Ende angebrachten Kupplungswerkzeug 3, welches dazu dient, um mit einem pilzförmigen Haken eines - hier nicht weiter dargestellten - Abfallsammelbehälters gekoppelt zu werden. Der Ausleger 2 ist auf einer ausfahrbaren Stütze 4 um eine Drehachse 5 in der Vertikale schwenkbar befestigt. Die Stütze 4 weist ein unteres oder äusseres C-Profil 6 und ein mittleres oder inneres C-Profil 7 auf, die ineinander verschachtelt und somit teleskopisch zueinander verschiebbar sind. Ferner ist in dem mittleren C-Profil 7 ein flaches rechteckförmiges Rohr 8 ebenfalls verschachtelt verschiebbar gelagert. Das mittlere C-Profil 7 weist an seinem oberen Ende einen dreieckförmigen Träger 9 auf, an welchem ein längs des unteren C-Profils 6 angebrachten Hubzylinder 10 mit seiner Kolbenstange 11 angreift. Die Stütze 4 ist auf einer Drehplattform 12 angeordnet, welche mittels eines - hier nicht dargestellten - Elektromotors drehbar ist. Am rechteckförmigen Rohr 8 ist ein Trapezträger 13 befestigt, der oben einen Bolzen oder eine Schwenkachse 14 aufweist, um welchem der Ausleger schwenkbar gelagert ist. Dabei bildet das rechteckförmige Rohr 8 mit dem Trapezträger 13 den freien Endbereich der Stütze 4. Somit ist die Schwenkachse 14 des Auslegers 2 exzentrisch zur Drehachse 5 der Stütze angeordnet, so dass die Gegenkräfte auf den Ausleger 2 von der Stütze 4 aufgenommen werden. Der Ausleger 2 besteht aus vier ineinander verschiebbaren Teleskoprohren 20, 21, 22 und 23, wobei der Aussendurchmesser eines jeden anschliessenden Teleskoprohres 21, 22 bzw. 23 dem Innendurchmesser des vorhergehenden Teleskoprohres 20, 21 bzw. 22 entspricht. Die Teleskoprohre 20 bis 23 weisen einen fünfeckigen Querschnitt auf, wodurch diese eine grössere Eigensteifigkeit erhalten. Zwischen dem Teleskoprohr 20 und dem Trapezträger 13 ist ein starker Hubzylinder 25 angeordnet, mit welchem der Ausleger 2 gegenüber der Horizontale um einen Winkel von 50° nach oben und um einen Winkel von 60° nach unten schwenkbar ist. Der Ausleger 2 kann bis auf sieben Metern verlängert werden und hat eine Tragkraft von mindestens 2500 kg. Die - hier nicht ersichtlichen - Hydraulikleitungen sind in einer aus Kettengliedern bestehenden flexiblen Führung 26 gelegt, so dass diese beim Aus- und Einfahren der Stütze 4 sauber mitgenommen werden und nicht zwischen den C-Profilen 6 und 7 gelangen können. Der Drehplattform 12 ist auf einem Chassis 28 mit zwei ausfahrbaren Bodenstützen 29 und 30 drehbar befestigt. Diese Bodenstützen 29 und 30 dienen ebenfalls dazu, um die Gegenkräfte zum Ausleger 2 aufzunehmen.

In der Figuren 2 und 3, welche eine Ansicht von vorne, bzw. von hinten zeigen, ist ersichtlich, dass die Stütze 4 aus zwei parallelen Stützteilen 4A und 4B besteht, welche einen spiegelsymmetrischen Aufbau haben. Somit ist der Ausleger 2 zwischen den beiden Stützteilen 4A und 4B schwenkbar gelagert.

In Figur 4 ist der eingefahrene Zustand der Hebevorrichtung oder Kran 1 gezeigt. Dabei sind nunmehr die Kettenglieder 31 der flexiblen Führung 26 deutlich ersichtlich. In Figur 5 ist der eingefahrene Kran 1 in Richtung C der Figur 4 dargestellt.

Die Figur 6 zeigt die C-Profile 6 und 7 und das rechteckförmige Rohr 8 in einer perspektivischen Darstellung. Das untere oder äussere C-Profil 6 weist auf der Innenseite V-förmige Längsführungen 35 auf. Das mittlere oder innere C-Profil 7 weist dachförmige Längsführungen 36 auf, die komplementär zu den V-förmigen Längsführungen 35 sind. Wie aus der Figur 7 ersichtlich ist das C-Profil 6 eine Innenplatte 37 mit nach innen gebogenen Rändern 38 auf, welche die V-förmigen Längsführungen 35 bilden. Die Innenplatte 37 wird von einer Aussenplatte 39 mit gekröpften Rändern 40 umfasst. Die Innenplatte 37 und die Aussenplatte 39 sind mittels mehrerer parallel nebeneinander angeordneten Rippen 41 miteinander verschweisst. Auf den Innenseiten der V-förmigen Längsführungen 35 sind aus Teflon bestehenden Gleitplättchen 42 vorgesehen. Auf den Aussenseiten der dachförmigen Längsführungen 36 sind ebenfalls Gleitplättchen 42 aus Teflon vorgesehen (siehe Fig. 6). Die Innenplatte 37 und die Aussenplatte 39 weisen ferner ovale Aussparungen 43 auf, welche parallel zueinander und in etwa senkrecht zur Längsrichtung angeordnet sind, um das Gewicht des C-Profils 6 zusätzlich zu reduzieren. Beim inneren C-Profil 7 sind ebenfalls solche ovale Aussparungen 43 vorgesehen (siehe Fig. 6).

Die Figuren 8 und 9 zeigen die Hebevorrichtung 1 auf einem Lastkraftfahrzeug 50 mit ausgefahrenen Bodenstützen 29 und 30.

## Patentansprüche

1. Hebevorrichtung (1) auf einem Lastfahrzeug (50) zum Anheben und Entleeren von Abfallsammelbehältern, mit einem teleskopisch ausfahrbaren Ausleger (2), welcher ein Kupplungswerkzeug (3) zum Koppeln mit einem Abfallsammelbehälter aufweist, und mit einer auf einer Drehplattform (12) angebrachten, ausfahrbaren Stütze (4) für den Ausleger, wobei die Stütze (4) ineinander verschachtelte C-Profile (6, 7) aufweist, welche teleskopisch zueinander verschiebbar sind, **dadurch gekennzeichnet, dass** der Ausleger (2) vertikal um eine Schwenkachse (14) schwenkbar am freien Endbereich der Stütze befestigt ist und ein Hubzylinder (25) zwischen dem Ausleger (2) und der Stütze (4) vorgesehen ist, um den Ausleger in einen bestimmten Schwenkwinkel bezüglich der Horizontalen zu bringen.

2. Hebevorrichtung (1) nach Anspruch 1, **dadurch gekennzeichnet, dass** die Schwenkachse (14) exzentrisch zur Drehachse (5) der Drehplattform (12) angeordnet ist.

3. Hebevorrichtung (1) nach Anspruch 2, **dadurch gekennzeichnet, dass** ein Trapezträger (13) mit der exzentrisch zur Drehachse (5) angeordnete Schwenkachse (14) Teil des freien Endbereichs der Stütze (4) ist.

4. Hebevorrichtung nach einem der Ansprüche 1 bis 3, **dadurch gekennzeichnet, dass** das innere C-Profil (7) mittels eines am äusseren C-Profil (6) abgestützten Hubzylinders (10) ausfahrbar ist.

5. Hebevorrichtung nach Anspruch 4, **dadurch gekennzeichnet, dass** das C-Profil (6, 7) eine Innenplatte (38) mit nach innen gebogenen Rändern (39) und eine die Innenplatte (38) umfassende Aussenplatte (40) mit gekröpften Rändern (41) aufweist, wobei die Innenplatte (38) und die Aussenplatte (40) mittels mehreren nebeneinander angeordneten Rippen (42) miteinander verbunden sind.

6. Hebevorrichtung nach einem der Ansprüche 1 bis 5, **dadurch gekennzeichnet, dass** das äussere C-Profil (6) innen eine V-förmige Längsführung (35) aufweist und das innere C-Profil (7) eine äussere dachförmige Längsführung (36) aufweist, welche komplementär zur V-förmigen Längsführung (35) des äusseren C-Profils (6) ist.

7. Hebevorrichtung nach Anspruch 6, **dadurch gekennzeichnet, dass** die Längsführungen (35, 36) Gleitstücke (42) aufweisen.

8. Hebevorrichtung nacheinem der Ansprüche 1 bis 7, **dadurch gekennzeichnet, dass** die C-Profile (6, 7) parallel zueinander angeordnete ovale Aussparungen (43) aufweisen.

9. Hebevorrichtung nach einem der Ansprüche 1 bis 8, **dadurch gekennzeichnet, dass** die Stütze (4) zwei parallel angeordnete Stützteile (4A, 4B) aufweist, zwischen denen der Ausleger (2) schwenkbar ist.

## Claims

1. A lifting apparatus (1) on a heavy goods vehicle (50) for lifting and emptying waste collecting bins, comprising a jib (2) which can be extended telescopically and which comprises a coupling tool (3) for coupling to a waste collecting bin, and comprising a support (4) provided for the jib, said support being extendable and attached to a rotary platform (12), wherein the support (4) comprises C-shaped sections (6, 7) which are fit into one another and can be moved telescopically with respect to each other, **characterized in that** the jib (2) is fastened to the free end region of the support so as to be vertically pivotable about a pivot pin (14), and a lifting cylinder (25) is provided between the jib (2) and the support (4) in order to bring the jib to a specific pivot angle relative to the horizontal.

2. A lifting apparatus (1) according to claim 1, **characterized in that** the pivot pin (14) is arranged eccentrically to the rotational axis (5) of the rotary platform (12).

3. A lifting apparatus (1) according to claim 2, **characterized in that** a trapezoidal support (13) with the pivot pin (14) arranged eccentrically in relation to the rotational axis (5) is part of the free end region of the support (4).

4. A lifting apparatus according to one of the claims 1 to 3, **characterized in that** the inner C-shaped section (7) is extendable by means of a lifting cylinder (10) supported on the outer C-shaped section (6).

5. A lifting apparatus according to claim 4, **characterized in that** the C-shaped section (6, 7) comprises an inner plate (38) with inwardly bent edges (39) and an outer plate (40) which comprises the inner plate (38) and has folded edges (41), wherein the inner plate (38) and the outer plate (40) are connected to each other by means of several adjacently arranged ribs (42).

6. A lifting apparatus according to one of the claims 1 to 5, **characterized in that** the outer C-shaped section (6) comprises a V-shaped longitudinal guide (35) on the inside, and the inner C-shaped section (7) comprises an outer roof-shaped longitudinal guide (36) which is complementary to the V-shaped longitudinal guide (35) of the outer C-shaped section (6).

7. A lifting apparatus according to claim 6, **characterized in that** the longitudinal guides (35, 36) comprise sliding members (42).

8. A lifting apparatus according to one of the claims 1 to 7, **characterized in that** the C-shaped sections (6, 7) comprise oval recesses (43) are arranged in parallel with respect to each other.

9. A lifting apparatus according to one of the claims 1 to 8, **characterized in that** the support (4) comprises two support parts (4A, 4B) which are arranged in parallel and between which the jib (2) is pivotable.

## Revendications

1. Dispositif de levage (1) sur un véhicule de transport (50) servant à soulever et vider des conteneurs de collecte de déchets, avec un bras (2) télescopique qui présente un outil d'accouplement (3) destiné à se coupler sur un conteneur de collecte de déchets, et avec un appui (4) déployable et disposé sur une plate-forme tournante (12) pour le bras, lequel appui (4) présente des profilés en C (6, 7) imbriqués l'un dans l'autre qui peuvent coulisser de façon télescopique l'un par rapport à l'autre, **caractérisé en ce que** le bras (2) est fixé à l'extrémité libre de l'appui de façon à pouvoir pivoter verticalement autour d'un axe de pivotement (14) et un vérin de levage (25) est prévu entre le bras (2) et l'appui (4) pour amener le bras à un angle de pivotement déterminé par rapport à l'horizontale.

2. Dispositif de levage (1) selon la revendication 1, **caractérisé en ce que** l'axe de pivotement (14) est disposée de façon excentrée par rapport à l'axe de rotation (5) de la plate-forme tournante (12).

3. Dispositif de levage (1) selon la revendication 2, **caractérisé en ce qu'**un support trapézoïdal (13) avec un axe de pivotement (14) excentré par rapport à l'axe de rotation (5) fait partie de l'extrémité libre de l'appui (4).

4. Dispositif de levage selon l'une des revendications 1 à 3, **caractérisé en ce que** le profilé en C intérieur (7) peut être déployé au moyen d'un vérin de levage (10) qui s'appuie sur le profilé en C extérieur (6).

5. Dispositif de levage selon la revendication 4, **caractérisé en ce que** le profilé en C (6, 7) présente une plaque intérieure (38) avec des bords (39) repliés vers l'intérieur et une plaque extérieure (40) avec des bords (41) coudés qui renferme la plaque intérieure (38), la plaque intérieure (38) et la plaque extérieure (40) étant reliées l'une à l'autre au moyen de plusieurs nervures (42) disposées les unes à côté des autres.

6. Dispositif de levage selon l'une des revendications 1 à 5, **caractérisé en ce que** le profilé en C extérieur (6) présente à l'intérieur un guide longitudinal en forme de V (35) et le profilé en C intérieur (7) présente un guide longitudinal extérieur (36) en forme de toit qui est complémentaire du guide longitudinal en forme de V (35) du profilé en C extérieur (6).

7. Dispositif de levage selon la revendication 6, **caractérisé en ce que** les guides longitudinaux (35, 36) présentent des patins de glissement (42).

8. Dispositif de levage selon l'une des revendications 1 à 7, **caractérisé en ce que** les profilés en C (6, 7) présentent des découpes ovales (43) disposées parallèlement les unes aux autres.

9. Dispositif de levage selon l'une des revendications 1 à 8, **caractérisé en ce que** l'appui (4) présente deux parties d'appui (4A, 4B) parallèles, entre lesquelles le bras (2) peut pivoter.
